# EUROPÄISCHE PATENTSCHRIFT

(11) **EP 2 141 084 B1**
(45) Veröffentlichungstag und Bekanntmachung des Hinweises auf die Patenterteilung: **24.08.2011**
(21) Anmeldenummer: 09008416.1
(22) Anmeldetag: 26.06.2009
(51) Int. Cl.: B65D 41/34

(54) **Verschlusskappe aus Kunststoff**
Plastic closure cap
capsule de bouchage en matière plastique

(30) Priorität: 01.07.2008 DE 102008030692
(43) Veröffentlichungstag der Anmeldung: 06.01.2010
(73) Patentinhaber: Kunststoffwerk Kremsmünster GmbH, 1190 Wien (AT)
(72) Erfinder: Freydorfer, Helmut, 4060 Leonding (AT); Otto, Norbert, 4501 Neuhofen (AT); Huemer-Fistelberger, Wolfgang, 4550 Kremsmünster (AT)
(74) Vertreter: Mischung, Ralf

(56) Entgegenhaltungen:
- WO-A-96/00171
- DE-A1- 2 530 699

## Beschreibung

Die Erfindung bezieht sich auf eine Verschlusskappe aus Kunststoff, insbesondere für einen mit einem Hals versehenen Behälter, wobei der Hals an einem einer Abgabeöffnung gegenüberliegenden Endbereich mindestens einen Haltevorsprung aufweist, mit einem Hauptteil und einem mit diesem in Verbindung stehenden Originalitäts-Sicherungselement, wobei das Hauptteil und das Sicherungselement einstückig ausgebildet und durch mindestens einen brechbaren Steg miteinander verbunden sind.

Als Stand der Technik ist bereits eine derartige Verschlusskappe bekannt (EP 0 568 288 A1), bei welcher das Sicherungselement im unteren Bereich einen hakenartigen Vorsprung aufweist. Dieser Vorsprung liegt im Abstand zum Endbereich des Behälters, so dass eine formschlüssige Verriegelung zwischen der Verschlusskappe und dem Behälter nicht gegeben ist.

Als weiterer allgemeiner Stand der Technik ist es bereits bekannt, dass viele auf dem Markt befindlichen, aus Kunststoff bestehenden Verschlusskappen mit einem Originalitäts-Sicherungselement beispielsweise in Form eines Ringes versehen sind. Dieser Ring wird bei der Erstöffnung ganz oder teilweise vom Hauptkörper der Verschlusskappe getrennt, wodurch dem Benutzer angezeigt wird, dass die Originalität nicht mehr gegeben ist. Anforderungen aus der Sicht des Verbrauchers sind hierbei unter anderem ein zuverlässiges Anzeigen einer erfolgten Öffnung, das heißt der nicht mehr vorhandenen Originalität, wobei außerdem die Handhabung des Verschlusses nicht erschwert sein soll.

In einer Variante dieses bekannten Standes der Technik wird der Hauptkörper der Verschlusskappe in einem Stück mit dem fertig angeformten Originalitäts-Sicherungselement produziert. Die Verbindung besteht aus dünnen Brücken zwischen Hauptkörper und Sicherungselement, welche beim Öffnen des Verschlusses reißen. Das Sicherungselement verbleibt dabei je nach Ausführung am Gewindehals oder an der Verschlusskappe.

Nachteilig ist bei diesem bekannten Stand der Technik, dass die Geometrie der Rückhalteelemente nicht frei wählbar ist, sondern je nach eingesetztem Rohstoff Einschränkungen unterliegt. Das begünstigt Fehlfunktionen wie Abreißen des Ringes bereits beim Verschlieβen oder Verbleib des Ringes an der Verschlusskappe beim Öffnen und erfordert eine genaue Abstimmung der Stärke der Brücken, was das Prozessfenster einschränkt. Des Weiteren ist ein derartig angeformtes Sicherungselement oft limitierender Faktor der Produktionsgeschwindigkeit.

Nach einer weiteren, allgemein bekannten Variante werden Hauptkörper der Verschlusskappe und das Originalitäts-Sicherungselement getrennt von einander ausgebildet, einzeln produziert und dann mit einander vormontiert. Erst nach Aufbringen auf den Hals eines Behälters ist die Einheit Behälter- Verschlusskappe komplettiert und die Montage vollständig beendet. Nachteilig ist bei diesem bekannten Stand der Technik die getrennte und damit kostenaufwendige Herstellung der beiden Teile, die getrennte Lagerhaltung, die erforderliche Vormontage beider Teile und die Möglichkeit einer fehlerhaften Verbindung dieser beiden Teile.

Aus der DE 25 30 699 ist ein Originalitätsverschluss für Behältermündungen bekannt. Dabei ist an eine Schraubkappe, die an ihrem unteren Ende mehrere nach Außen weisende hakenartige Vorsprünge besitzt, ein umlaufender Ring angeschlossen, in den sich die hakenartigen Vorsprünge unter Abreißen von Verbindungsstegen beim Aufsetzen der Kappe hinterschneidend eindrücken. Beim erstmaligen Abschrauben der Kappe sprengen die fest mit dem oberen Kappenabschnitt verbundenen Vorsprünge den Ring auseinander.

Demgegenüber besteht die Aufgabe der vorliegenden Erfindung darin, eine Verschlusskappe der eingangs genannten Art zu schaffen, welche einfacher und kostensparender bei der Herstellung ist, die Montage vereinfacht und eine leichte Handhabung der Verschlusskappe gewährleistet.

Diese Aufgabe wird erfindungsgemäß durch die Verschlusskappe des anspruchs 1 gelöst, wobei an die Unterseite des Siche- wobei rungselements einstückig ein Bund anschließt, der zur Bewegung von mindestens einem Bereich des Sicherungselements aus einer Offenstellung in eine den Haltevorsprung des Endbereichs hintergreifende Schließstellung ausgebildet ist. Hierdurch ergibt sich der Vorteil einer schnelleren Produktion mit einem größeren Prozessfenster. Die Herstellung ist billiger und einfacher als die zum Stand der Technik zählende zweiteilige Lösung oder die anderen bekannten Varianten. Darüber hinaus sind geringere vertikale Kräfte zum Verschließen notwendig.

Dabei ist der Bund dadurch zur Bewegung des Bereichs des Sicherungselements in die Schließstellung ausgebildet dass er in Richtung der Achse verschiebbar ist und dabei den vorgenannten Bereich beaufschlagt.

In weiterer Ausgestaltung der Erfindung kann nach Aufschieben des Bundes auf das Sicherungselement mindestens eine Rastnase als Bereich des Sicherungselements aus einer Montagestellung in eine den Haltevorsprung des Endbereichs hintergreifende Sperrstellung bewegt ist. Die Rastnase kann hierbei eine beliebige Geometrie aufweisen und an die jeweils vorliegende geometrische Situation im Endbereich des Behälters angepasst werden.

Nach einem anderen Merkmal der Erfindung kann das Sicherungselement mehrere Rastnasen über den Umfang verteilt aufweisen. Weiterhin können über den Umfang des Hauptteils verteilt an dessen Endbereich mehrere brechbare Stege mit dem Sicherungselement in Verbindung stehen.

Eine besonders vorteilhafte Lösung ergibt sich in weiterer Ausgestaltung der Erfindung darin, dass der Bund eine Länge aufweist, welche in etwa gleich der gesamten Länge des Sicherungselements und der brechbaren Stege ist. Hierdurch umgibt der Bund nach Beendigung der Montage in voller Länge das Originalitäts-Sicherungselement.

Nach einem weiteren Merkmal der Erfindung kann der Bund innenseitig im oberen Bereich eine Schulter aufweisen, welche in Schließstellung den Außenumfang eines oberen Ringes des Sicherungselements umfasst. Weiterhin kann der Bund im unteren Bereich eine umlaufende Nase aufweisen, welche in Schließstellung das Sicherungselement umgreift. Hierdurch ist das Originalitäts-Sicherungselement in voller Länge in Montagestellung von dem Bund umschlossen.

In weiterer Ausgestaltung der Erfindung kann jede Rastnase über eine im unteren Bereich liegende Knickstelle aus der Montagestellung in die Sperrstellung bewegbar sein. Jede Rastnase kann beispielsweise im Querschnitt etwa dreieckig ausgebildet werden, wobei jedoch auch andere Querschnittsgeometrien in Anpassung an den mit einem Originalitätsverschluss zu versehenden Behälter denkbar sind.

Bei einer Verschlusskappe, bei welcher das Hauptteil ein Innengewinde aufweist, welches mit einem Außengewinde oberhalb des Endbereichs des Behälterhalses verschraubt ist, besteht erfindungsgemäß die Möglichkeit, dass die brechbaren Stege und das Sicherungselement an den Innengewindebereich des Hauptteils anschließen. Dieser Anschluss kann direkt oder über ein Zwischenstück erfolgen.

In weiterer Ausgestaltung der Erfindung kann der obere Abschlussbereich des Hauptteils innenseitig eine umlaufende Schulter aufweisen, wobei der Abschlussrand des Behälters zwischen der umlaufenden Schulter und einer umlaufenden Innenkappe des Abschlussbereichs des Hauptteils eingebettet ist. In dem Zwischenraum zwischen der Innenkante und der Schulter kann eine Dichtlippe auf der Unterseite des Hauptteils angeordnet sein, um eine einwandfreie Abdichtung der Abgabestelle des Behälters zu ermöglichen.

Die Erfindung wird nachfolgend anhand eines in der Zeichnung dargestellten Ausführungsbeispiels näher beschrieben. In der Zeichnung zeigen:
- Fig. 1: eine perspektivische Ansicht der erfindungsgemäßen Verschlusskappe nach deren Herstellung
- Fig. 2: einen teils gebrochenen Schnitt durch die Verschlusskappe nach Fig. 1
- Fig. 3: eine perspektivische Ansicht der erfindungsgemäßen Verschlusskappe mit aufgeschobenem Bund, ohne Behälter
- Fig. 4: einen Teilschnitt durch die Darstellung nach Fig. 3
- Fig. 5: einen Querschnitt durch die auf einen Behälter aufgesetzte Verschlusskappe
- Fig. 6: eine vergrößerte Darstellung des Bereichs X in Fig. 5.

Die insbesondere in den Figuren 1 und 3 dargestellte Verschlusskappe 1, welche aus Kunststoff hergestellt ist, dient insbesondere zum Verschluss eines mit einem Hals 2 versehenen Behälters nach Fig. 5, wobei der Hals an einem einer Abgabeöffnung 7 gegenüberliegenden Endbereich E mindestens einen Haltevorsprung H nach Fig. 6 aufweist.

Die Verschlusskappe 1 besteht im Wesentlichen aus einem Hauptteil 3,einem mit diesem in Verbindung stehenden Originalitäts-Sicherungselement 5 und einem an das Sicherungselement angrenzenden Bund 11. Hierbei sind das Hauptteil 3, das Sicherungselement 5 und der Bund 11 einstückig ausgebildet, wie insbesondere aus Fig. 1 hervorgeht. Die Elemente 3 und 5 sind vorzugsweise durch mehrere über den Umfang verteilte brechbare Stege 9 miteinander verbunden. Zwischen dem Sicherungselement 5 und dem Bund 11 befinden sich dünne, brechbare Stegverbindungen. Der Bund 11 ist aus einer Offenstellung O nach Fig. 2 in eine Schließstellung S nach Fig. 4 und 6 bewegbar.

Fig. 3 und 5 zeigen, dass der Bund 11 in der Schließstellung S nach Aufschieben das Sicherungselement 5 umfasst, wodurch mindestens eine Rastnase 13 als Bereich des Sicherungselements 5 aus einer Montagestellung in eine den Haltevorsprung H des Endbereichs E hintergreifende Sperrstellung bewegbar ist. Diese Rastnase 13 kann beispielsweise dreieckig ausgebildet sein, wie aus Fig. 2,4 und 6 hervorgeht. Es ist jedoch auch eine andere Querschnittsgeometrie denkbar in Anpassung an die zu verschließende Abgabeöffnung 7 des Behälters.

Aus Fig. 3 ist erkennbar, dass das Sicherungselement 5 über den Umfang verteilt mehrere Rastnasen 13 aufweist.

Gemäß Fig. 2 kann der Bund 11 eine Länge L aufweisen, welche gleich der gesamten Länge des Sicherungselements 5 und der brechbaren Stege 9 ist, wie aus Fig. 4 hervorgeht.

Aus Fig. 2 und 4 geht darüber hinaus hervor, dass der Bund 11 innenseitig im oberen Bereich eine Schulter 15 aufweist, welche in Schließstellung den Außenumfang eines oberen Ringes 17 des Sicherungselements 5 umfasst. Weiterhin kann der Bund 11 nach Fig. 2 im unteren Bereich mir einer umlaufenden Nase 23 versehen sein, welche in Schließstellung nach Fig. 4 und 6 das Sicherungselement 5 untergreift.

Gemäß Fig. 2 ist jede Rastnase 13 über eine im unteren Bereich liegende Knickstelle 21 nach Fig. 2 und 4 aus der Montagestellung in die Sperrstellung bewegbar, um die Schwenkbarkeit der Rastnasen zu erleichtern.

Fig. 5 zeigt eine auf einen Behälterhals aufgesetzte Verschlusskappe 1, wobei das Hauptteil 3 ein Innengewinde 35 aufweist, welches mit einem Außengewinde oberhalb des Endbereichs E des Behälterhalses 2 verschraubt ist. Wie erkennbar, schließt hierbei der Bund 11 und das Sicherungselement 5 an den Innengewindebereich 35 des Hauptteils 3 an.

Dieser Anschluss kann direkt oder wie im vorliegenden Ausführungsbeispiel über ein nicht näher dargestelltes Zwischenstück erfolgen.

Aus Fig. 5 geht darüber hinaus hervor, dass der obere Abschlussbereich des Hauptteils 3 innenseitig eine umlaufende Schulter 25 aufweist, wobei der Abschlussrand 27 des Behälters zwischen der umlaufenden Schulter 25 und einer umlaufenden Innenkante 29 des Abschlussbereichs des Hauptteils 3 eingebettet ist. In dem Zwischenraum zwischen der Innenkante 29 und der Schulter 25 kann innenseitig eine Dichtlippe 31 auf der Unterseite des Hauptteils 3 vorhanden sein, wodurch die Oberfläche des Behälterhalses 2 eine Abdichtung erfährt.

Die Vormontage der erfindungsgemäßen Verschlusskappe kann so erfolgen, dass nach der einstückigen Herstellung dieser Verschlusskappe und des Bundes 11 durch dessen Aufschieben in Richtung auf das Hauptteil 3 über den Außenumfang des Sicherungselements 5 die Rastnasen 13 nach innen gefaltet werden in die Position gemäß Fig. 4. Dieser Vorgang kann in der Maschine als Produktionsschritt vor dem Auswerfen oder danach im Form eines eigenen Montageschrittes erfolgen, wobei dünne Stegverbindungen zwischen dem Sicherungselement 5 und dem angrenzenden Bund 11 gebrochen werden. Der abgeschlossene Vorgang ist hierbei in Fig. 3 und 4 dargestellt.

Nach Aufsetzen der erfindungsgemäßen Verschlusskappe auf einen Hals eines Behälters vor der Erstöffnung liegt dann eine Position gemäß Fig. 5 und 6 vor. Hierdurch ergibt sich eine schnellere Produktion mit einem größeren Prozessfenster gegenüber dem bekannten Stand der Technik und eine schnellere und einfachere Herstellung als bei einer mehrteiligen Lösung.

## Patentansprüche

1. Verschlusskappe (1) aus Kunststoff für einen mit einem Hals (2) versehenen Behälter, wobei der Hals (2) an einem einer Abgabeöffnung (7) gegenüberliegenden Endbereich (E) mindestens einen Haltevorsprung (H) aufweist,
mit einem um eine Längsachse (Z) im Wesentlichen rotationssymmetrisch ausgebildeten Hauptteil (3) und einem mit diesem in Verbindung stehenden Originalitäts-Sicherungselement (5),
wobei das Hauptteil (3) und das Originalitats-Sicherungselement (5) einstückig ausgebildet und durch mindestens einen brechbaren Steg (9) miteinander verbunden sind,
**dadurch gekennzeichnet, dass**
an die Unterseite des Originalitäts-Sicherungselements (5) einstückig ein ringförmiger Bund (11) anschließt, der in Richtung der Längsachse (Z) verschiebbar ist, um durch diese Bewegung mindestens einen Bereich (13) des Originalitäts-Sicherungselements (5) zu beaufschlagen und aus einer Offenstellung (O) in eine den Haltevorsprung (H) des Endbereichs (E) hintergreifende Schließstellung (S) zu bewegen.

2. Verschlusskappe nach Anspruch 1, **dadurch gekennzeichnet, dass** nach Aufschieben des Bundes (11) auf das Sicherungselement (5) mindestens eine Rastnase (13) als Bereich des Sicherungselements (5) aus einer Montagestellung in eine den Haltevorsprung (H) des Endbereichs (E) des Behälters hintergreifende Sperrstellung bewegt ist.

3. Verschlusskappe nach einem der vorigen Ansprüche, **dadurch gekennzeichnet, dass** das Sicherungselement (5) über den Umfang verteilt mehrere Rastnasen (13) aufweist.

4. Verschlusskappe nach einem der vorigen Ansprüche, **dadurch gekennzeichnet, dass** das Hauptteil (3) mit mehreren, über den Hauptteilumfang verteilten brechbaren Stegen (9) mit dem Sicherungselement (5) verbunden ist.

5. Verschlusskappe nach einem der vorigen Ansprüche, **dadurch gekennzeichnet, dass** der Bund (11) eine Länge (L) aufweist, welche im wesentlichen der gesamten Länge des Sicherungselements (5) mit den brechbaren Stegen (9) entspricht, so dass der auf das Sicherungselement (5) aufgeschobene Bund (11) das Sicherungselement (5) entlang dessen Höhe in Z-Richtung überdeckt.

6. Verschlusskappe nach einem der vorigen Ansprüche, **dadurch gekennzeichnet, dass** der Bund (11) innenseitig eine Schulter (15) aufweist, welche in Schließstellung den Außenumfang eines oberen, vorzugsweise ringförmigen Abschnitts (17) des Sicherungselements (5) umfasst.

7. Verschlusskappe nach einem der vorigen Ansprüche, **dadurch gekennzeichnet, dass** der Bund (11) eine umlaufende, nach innen vorspringende Nase (23) aufweist, welche in Schließstellung das Sicherungselement (5) als Anschlag in Z-Richtung untergreift.

8. Verschlusskappe nach einem der vorigen Ansprüche, **dadurch gekennzeichnet, dass** jede Rastnase (13) über eine im unteren Bereich liegende Knickstelle (21) aus der Montagestellung in die Sperrstellung bewegbar ist.

9. Verschlusskappe nach einem der vorigen Ansprüche, **dadurch gekennzeichnet, dass** jede Rastnase (13) im Querschnitt etwa dreieckig ausgebildet ist.

10. Verschlusskappe nach einem der vorigen Ansprüche, bei welchem das Hauptteil (3) ein Innengewinde (35) aufweist, welches mit einem Außengewinde oberhalb des Endbereichs (E) des Behälterhalses (2) verschraubbar ist, wobei die brechbaren Stege (9) und das Sicherungselement (5) an den Innengewindebereichen (35) des Hauptteils (3) anschließen.

11. Verschlusskappe nach einem der vorigen Ansprüche, **dadurch gekennzeichnet, dass** der obere Abschlussbereich des Hauptteils (3) innenseitig eine umlaufende Schulter (25) aufweist, wobei der Abschlussrand (27) des Behälters zwischen der umlaufenden Schulter (25) und einer umlaufenden Innenkante (29) des Abschlussbereichs des Hauptteils (3) eingebettet ist.

12. Verschlusskappe nach dem vorhergehenden Anspruch, **dadurch gekennzeichnet, dass** im Zwischenraum zwischen der Innenkante (29) und der Schulter (25) eine Dichtelippe (31) auf der Unterseite des Hauptteils (3) angeordnet ist.

## Claims

1. A closure cap (1) made from plastics material for a container provided with a neck (2), wherein the neck (2) has at least one holding projection (H) at an end region (E) lying opposite a delivery opening (7),
having a main portion (3), which is formed so as to be substantially rotationally symmetrical about a longitudinal axis (Z), and a tamper-evident securing element (5) connected with the latter,
wherein the main portion (3) and the tamper-evident securing element (5) are formed in one piece and are connected together by means of at least one breakable web (9)
**characterised in that**
connected in one piece to the underside of the tamper-evident securing element (5) there is an annular collar (11) which can be displaced in the direction of the longitudinal axis (Z) in order to act, by means of this movement, upon at least one region (13) of the tamper-evident securing element (5) and to move it out of an open position (O) into a closed position (S) engaging behind the holding projection (H) of the end region (E).

2. A closure cap according to claim 1, **characterised in that** after pushing the collar (11) onto the securing element (5) at least one locating lug (13) as a region of the securing element (5) is moved out of an assembly position into a locking position engaging behind the holding projection (H) of the end region (E) of the container.

3. A closure cap according to one of the previous claims, **characterised in that** the securing element (5) has a plurality of locating lugs (13) distributed over the periphery.

4. A closure cap according to one of the previous claims, **characterised in that** the main portion (3) is connected to the securing element (5) by means of a plurality of breakable webs (9) that are distributed over the periphery of the main portion.

5. A closure cap according to one of the previous claims, **characterised in that** the collar (11) has a length (L) which corresponds substantially to the whole length of the securing element (5) with the breakable webs (9) so that the collar (11) that is pushed onto the securing element (5) covers the securing element (5) along its height in the Z-direction.

6. A closure cap according to one of the previous claims, **characterised in that** the collar (11) has on the inside a shoulder (15) which in the closed position embraces the outer periphery of an upper, preferably annular section (17) of the securing element (5).

7. A closure cap according to one of the previous claims, **characterised in that** the collar (11) has a circumferential, inwardly projecting lug (23) which in the closed position engages underneath the securing element (5) as a stop in the Z-direction.

8. A closure cap according to one of the previous claims, **characterised in that** each locating lug (13) can be moved out of the assembly position into the locking position by way of a folding point (21) that lies in the lower region.

9. A closure cap according to one of the previous claims, **characterised in that** each locating lug (13) is formed so as to be substantially triangular in cross section.

10. A closure cap according to one of the previous claims, in which the main portion (3) has an inside thread (35) which can be screwed together with an outside thread above the end region (E) of the container neck (2), wherein the breakable webs (9) and the securing element (5) are connected to the inside-thread regions (35) of the main portion (3).

11. A closure cap according to one of the previous claims, **characterised in that** the upper closing region of the main portion (3) has on the inside a circumferential shoulder (25), wherein the closing edge (27) of the container is embedded between the circumferential shoulder (25) and a circumferential inner edge (29) of the closing region of the main portion (3).

12. A closure cap according to the preceding claim, **characterised in that** arranged on the underside of the main portion (3) in the intermediate space between the inner edge (29) and the shoulder (25) there is a sealing lip (31).

## Revendications

1. Capsule de bouchage (1) en matériau synthétique pour un récipient muni d'un goulot (2), le goulot (2) présentant au moins une saillie de maintien (H) sur une zone d'extrémité (E) opposée à l'orifice de versement (7),
avec une partie principale (3) formée sensiblement en symétrie de rotation autour d'un axe longitudinal(Z) et avec un élément sécurisé d'inviolabilité (5) relié à celle-ci,
dans laquelle la partie principale (3) et l'élément sécurisé d'inviolabilité (5) sont formés d'une pièce d'un seul tenant et reliés l'un à l'autre par au moins un pont sécable (9),
**caractérisée en ce que**
une jupe annulaire (11) formant une pièce d'un seul tenant avec le l'élément sécurisé d'inviolabilité (5) se joint au côté inférieur de ce dernier, laquelle peut être coulissée dans le sens de l'axe longitudinal (Z) pour solliciter, par le biais de ce mouvement, au moins une zone (13) de l'élément sécurisé d'inviolabilité (5) et la déplacer d'une position d'ouverture (O) vers une position de fermeture (S) s'engageant derrière la saillie de maintien (H) de la zone d'extrémité (E).

2. Capsule de bouchage selon la revendication 1, **caractérisée en ce que**, après glissement de la jupe (11) par-dessus l'élément sécurisé (5), au moins un ergot d'arrêt (13), comme zone de l'élément sécurisé (5), est déplacé d'une position de montage vers une position de blocage s'engageant derrière la saillie de maintien (H) de la zone d'extrémité (E) du récipient.

3. Capsule de bouchage selon l'une quelconque des revendications précédentes, **caractérisée en ce que** l'élément sécurisé (5) présente plusieurs ergots d'arrêt (13) répartis sur la circonférence.

4. Capsule de bouchage selon l'une quelconque des revendications précédentes, **caractérisée en ce que** la partie principale (3) est reliée à l'élément de sécurisé (5) par plusieurs ponts sécables (9) répartis sur la circonférence de la partie principale (3).

5. Capsule de bouchage selon l'une quelconque des revendications précédentes, **caractérisée en ce que** la jupe (11) présente une longueur (L), qui correspond sensiblement à la longueur totale de l'élément sécurisé (5) avec les ponts sécables (9), de sorte que la jupe (11) glissée par-dessus l'élément sécurisé (5) couvre l'élément sécurisé sur sa hauteur dans le sens Z.

6. Capsule de bouchage selon l'une quelconque des revendications précédentes, **caractérisée en ce que** la jupe (11) présente du côté interne un épaulement (15), qui englobe, en position fermée, la circonférence externe d'une section supérieure (17), de préférence annulaire, de l'élément sécurisé (5).

7. Capsule de bouchage selon l'une quelconque des revendications précédentes, **caractérisée en ce que** la jupe (11) présente un ergot sur la circonférence (23) saillant vers l'intérieur, qui, en position de fermeture, s'engage en-dessous de l'élément de sécurisé (5) comme butée dans le sens Z.

8. Capsule de bouchage selon l'une quelconque des revendications précédentes, **caractérisée en ce que** chaque ergot d'arrêt (13) peut être déplacé, via un point de flexion (21) situé dans la zone inférieure, de la position de montage vers la position de blocage.

9. Capsule de bouchage selon l'une quelconque des revendications précédentes, **caractérisée en ce que** chaque ergot d'arrêt (13) présente une coupe transversale plus ou moins triangulaire.

10. Capsule de bouchage selon l'une quelconque des revendications précédentes, dans laquelle la partie principale (3) présente un filet interne (35), qui peut être vissé sur un filet externe situé au-dessus de la zone d'extrémité (E) du goulot (2) du récipient, dans laquelle les ponts sécables (9) et l'élément sécurisé (5) sont joints aux zones de filetage interne (35) de la partie principale (3).

11. Capsule de bouchage selon l'une quelconque des revendications précédentes, **caractérisée en ce que** la zone de terminaison supérieure de la partie principale (3) présente, du côté intérieur, un épaulement sur la circonférence (25), dans laquelle le rebord de terminaison (27) du récipient est logé entre l'épaulement sur la circonférence (25) et un rebord intérieur sur la circonférence (29) de la zone de terminaison de la partie principale (3).

12. Capsule de bouchage selon la revendication précédente, **caractérisée en ce qu'**une lèvre d'étanchéité (31) est disposée sur le côté inférieur de la partie principale (3), dans l'interstice situé entre le rebord intérieur (29) et l'épaulement (25).
